# FASCICULE DE BREVET EUROPEEN

(11) **EP 1 022 806 B1**
(45) Date de publication et mention de la délivrance du brevet: **06.07.2005**
(21) Numéro de dépôt: 00400006.3
(22) Date de dépôt: 04.01.2000
(51) Int. Cl.: H01R 4/18, H01R 13/73, H01R 13/627, H01R 43/24

(54) **Dispositif d'alimentation électrique d'un feu de véhicule**
Vorrichtung zur Stromversorgung für Fahrzeugleuchte
Power supply device for a vehicle lamp

(30) Priorité: 19.01.1999 FR 9900517
(43) Date de publication de la demande: 26.07.2000
(73) Titulaire: VALEO LIAISONS ELECTRIQUES, 78190 Montigny Le Bretonneux (FR)
(72) Inventeur: Rapary, Olivier, 71100 Chalon sur Saone (FR)
(74) Mandataire: Faber, Jean-Paul

(56) Documents cités:
- EP-A- 0 215 285
- EP-A- 0 793 311
- WO-A-90/10323
- GB-A- 2 119 913
- US-A- 4 884 980

## Description

La présente invention a pour objet un dispositif pour l'alimentation électrique d'un feu de véhicule comportant une carcasse en matière plastique supportant le réflecteur et éventuellement le système optique.

Généralement, on prévoit un connecteur comprenant un corps en matière plastique isolante présentant une série de canaux destinés à recevoir, chacun, une languette mâle comportant, à une extrémité, des pattes de sertissage pour la fixation d'un conducteur électrique, lesdites languettes faisant saillie à une extrémité du corps qui présente une jupe afin de protéger lesdites languettes, ce connecteur coopérant avec une partie complémentaire d'alimentation des lampes du feu.

Afin de bloquer les extrémités des languettes comportant les pattes de sertissage, on prévoit différents systèmes dans les canaux.

Une telle réalisation présente un certain nombre d'inconvénients. Les corps sont obligatoirement complexes puisqu'il faut prévoir des moyens de verrouillage des extrémités des languettes. Ces moyens ne sont pas toujours efficaces surtout lorsqu'il s'agit de réaliser des connecteurs de très petites dimensions. Enfin, les conducteurs s'arrachent relativement facilement à la traction.

L'un des buts de l'invention est de remédier à ces inconvénients.

Le document GB-A-2119913 décrit un dispositif selon la préambule de la revendication 1 avec une série de contacts femelles sorties, chacune, à une extrémité, d'un conducteur électrique.

Le dispositif, selon l'invention, est défini dans la revendication 1.

Grâce à cette disposition, on réalise un dispositif d'alimentation dans lequel les conducteurs sont pratiquement inarrachables, les languettes étant parfaitement bloquées dans des positions dans lesquelles, lors du montage sur un élément complémentaire, elles peuvent s'insérer exactement dans les organes femelles correspondants.

Suivant une caractéristique constructive, le corps comporte, sur une face, un relief sensiblement parallèle aux languettes et sur deux faces opposées duquel s'étendent des barrettes élastiques terminées par des crochets, tandis que le manchon présente intérieurement deux saillies formant un passage pour le relief et les barrettes élastiques, lesdits reliefs présentant des rampes inclinées en direction l'une de l'autre et terminées par des abrupts pour les crochets.

On réalise ainsi un moyen simple et sûr d'assemblage du corps sur le manchon.

Enfin, suivant un détail constructif, le corps, du côté opposé à son extrémité à la surface de laquelle font saillie les languettes, comporte un bourrelet contre lequel vient buter le manchon lorsque les crochets coopèrent avec les abrupts.

L'invention va maintenant être décrite avec plus de détails en se référant à un mode de réalisation particulier donné à titre d'exemple seulement et représenté aux dessins annexés, dans lesquels :
Figure 1 montre en perspective une languette mâle sertie à une extrémité d'un conducteur électrique.
Figure 2 est une vue en perspective éclatée montrant le dispositif, selon l'invention.
Figure 3 et figure 4 sont des vues en coupe montrant le dispositif avant et après assemblage.

A la figure 1, on a représenté une languette mâle 1 qui peut avoir une section méplate ou circulaire et à une extrémité de laquelle sont prévues, d'une part, des pattes 2 pour le sertissage d'une extrémité dénudée 3 d'un conducteur électrique 4 logé dans une gaine et, d'autre part, des pattes 5 pour le sertissage du conducteur dans sa partie adjacente à la partie dénudée 3.

Conformément à l'invention, les extrémités des languettes 1 pourvues des pattes 2 et 5 sont logées dans un moule de manière que ces pattes et une partie des conducteurs 4 soient inclus dans de la matière plastique, tandis que les extrémités libres des languettes font saillie à une extrémité de la fiche.

Le moule est conçu afin de réaliser un corps 7 en matière plastique comportant une extrémité 8 à la surface de laquelle s'étendent les languettes 1, tandis que l'autre extrémité forme un bourrelet 9, une des faces 7a du corps 7 présentant dans sa partie médiane un relief 10 avec, le long de chacun de ses deux bords longitudinaux 11, une barrette élastique 12, chaque barrette, à son extrémité libre, étant terminée par un crochet 13 dont les becs sont tournés dans des sens opposés.

L'extrémité 8 du corps 7 peut comprendre, venues de moulage, deux tiges 15 et 16 constituant des organes de détrompage, celles-ci pouvant être situées assymétriquement ou avoir des sections différentes.

Un manchon 17 est moulé en une seule pièce avec une carcasse 20 d'un feu de signalisation d'un véhicule, ladite carcasse étant destinée à supporter un réflecteur, une optique, et à être logée dans la carrosserie du véhicule. Le manchon 17 affecte intérieurement la forme du corps 7 et présente, sur sa face interne destinée à coopérer avec la face 7a, deux saillies 18 dont les faces 18a en regard l'une de l'autre forment un passage permettant l'engagement du relief 10 et des barrettes 12.

Les faces 18a sont prolongées par des rampes 18b inclinées l'une vers l'autre terminées par un abrupt 18c (voir figure 3).

Lors du montage de la fiche dans le manchon 17, les barrettes 12 par leur crochet 13 coopèrent avec les rampes 18b jusqu'à ce que ces crochets viennent se bloquer sur les abrupts 18c.

Dans cette position, l'extrémité correspondante du manchon 17 vient buter contre le bourrelet 9.

Lorsque la fiche est mise en place, les languettes 1 sont protégées par le manchon qui présente une extrémité élargie pour la réception d'une prise femelle.

Bien entendu, l'invention n'est pas limitée au mode de réalisation qui vient d'être décrit et représenté. On pourra y apporter de nombreuses modifications de détail sans sortir pour cela du cadre de l'invention.

## Revendications

1. Dispositif pour l'alimentation électrique d'un feu de véhicule, le dispositif comportant la carcasse (20) du feu et comprenant une fiche constituée d'un corps (7) tandis que la carcasse (20) comporte, moulé en une seule pièce avec elle, un manchon (17), **caractérisé en ce que** le corps présent, à une extrémité (8), une série de languettes mâles (1) serties, chacune, à une extrémité, d'un conducteur électrique (4), la carcasse est en matière plastique moulée, le corps (7) est directement surmoulé sur les conducteurs électriques et sur l'extrémité des languettes mâles (1) serties sur lesdits conducteurs, et **en ce que** ledit corps et ledit manchon sont pourvus de moyens conjugués (12,18) pour leur assemblage.

2. Dispositif selon la revendication 1, **caractérisé en ce que** le corps (7) comporte, sur une face, un relief (10) sensiblement parallèle aux languettes (1) et sur deux faces opposées duquel s'étendent des barrettes élastiques (12) terminées par des crochets (13), tandis que le manchon (17) présente intérieurement deux saillies (18) formant un passage pour le relief (10) et les barrettes élastiques (12), lesdits reliefs présentant des rampes inclinées (18b) en direction l'une de l'autre et terminées par des abrupts (18c) pour les crochets (13).

3. Dispositif selon les revendications 1 et 2, **caractérisé en ce que** le corps (7), du côté opposé à son extrémité (8) à la surface de laquelle font saillie des languettes (1), comporte un bourrelet (9) contre lequel vient buter le manchon lorsque les crochets coopèrent avec les abrupts.

## Patentansprüche

1. Vorrichtung zur Stromversorgung für eine Fahrzeugleuchte, wobei die Vorrichtung ein Leuchtengehäuse (20) und einen Stecker aufweist, der durch einen Körper (7) gebildet ist, während das Gehäuse (20) eine mit ihm einstückig geformte Hülse (17) aufweist, **dadurch gekennzeichnet, dass** der Körper an einem Ende (8) eine Gruppe von Steckerzungen (1) aufweist, die jede an einem Ende mit einem elektrischen Leiter (4) verbunden sind, das Gehause aus Kunststoffwerkstoff geformt ist, der Körper (7) unmittelbar auf die elektrischen Leiter und auf das Ende der Stekkerzungen (1) aufgeformt ist, die mit den genannten Leitern verbunden sind, und dass der genannte Körper und die genannte Hülse mit gekoppelten Mitteln (12, 18) für ihren Zusammenbau versehen sind.

2. Vorrichtung nach Anspruch 1, **dadurch gekennzeichnet, dass** der Körper (7) auf einer Seite eine Erhebung (10) aufweist, die im Wesentlichen parallel zu den Steckerzungen (1) verläuft und auf deren zwei gegenüberliegenden Seiten sich federnde Leisten (12) erstrecken, die in Haken (13) enden, und dass die Hülse (17) im Inneren zwei Vorsprünge (18) aufweist, die einen Durchgang fur die Erhebung (10) und die federnden Leisten (12) bilden, wobei genannte Vorsprünge Rampen (18b) aufweisen, die in Richtung zueinander geneigt sind und in Steilflächen (18c) für die Haken (13) enden.

3. Vorrichtung nach den Ansprüchen 1 und 2, **dadurch gekennzeichnet, dass** der Körper (7) an der Seite, welche demjenigen Ende (8) entgegengesetzt ist, von dessen Oberfläche die Steckerzungen (1) vorspringen, einen Bund (9) aufweist, an dem die Hülse anliegt, wenn die Haken mit den Steilflächen zusammenwirken.

## Claims

1. A power supply device for a vehicle lamp, the device comprising the casing (20) of the lamp and comprising a plug formed by a body (7), whereas the casing (20) comprises, moulded in a single piece with it, a sleeve (17),
**characterised in that** the body has, at one end (8), a series of pins (1) each clinched, at one end, of a conducting wire (4), the casing is made from moulded plastic material, the body (7) is directly moulded onto the conducting wires and onto the end of the pins (1) clinched onto the said wires,
and **in that** the said body and the said sleeve are provided with paired means (12, 18) for their assembly.

2. A device according to Claim 1,
**characterised in that** the body (7) comprises, on one face, a relief (10) substantially parallel with the pins (1) and on two opposite faces of which extend resilient bars (12) ending in hooks (13), whereas the sleeve (17) internally has two projections (18) forming a passage for the relief (10) and the resilient bars (12), the said reliefs having ramps (18b) inclined towards each other and ending in steep portions (18c) for the hooks (13).

3. A device according to Claims 1 and 2,
**characterised in that** the body (7), on the side opposite its end (8) at the surface of which project pins (1), comprises a flange (9) against which the sleeve comes to rest when the hooks cooperate with the steep portions.
